# EUROPÄISCHE PATENTSCHRIFT

(11) **EP 1 601 235 B1**
(45) Veröffentlichungstag und Bekanntmachung des Hinweises auf die Patenterteilung: **12.01.2011**
(21) Anmeldenummer: 05006383.3
(22) Anmeldetag: 23.03.2005
(51) Int. Cl.: H05B 3/34

(54) **Überwachungseinrichtung für flexible Heizelemente**
Monitoring device suitable for flexible heating elements
Dispositif de surveillance pour éléments chauffants flexibles.

(30) Priorität: 29.05.2004 DE 102004026458
(43) Veröffentlichungstag der Anmeldung: 30.11.2005
(73) Patentinhaber: I.G. Bauerhin GmbH, Elektrotechnische Werke, 63584 Gründau (DE)
(72) Erfinder: Michelmann, Jochen, 63571 Gelnhausen (DE)
(74) Vertreter: Müller-Wolff, Thomas

(56) Entgegenhaltungen:
- DE-A1- 19 831 574
- US-A- 4 547 658

## Beschreibung

Die vorliegende Erfindung betrifft eine Kontroll- und Überwachungseinrichtung zur Vermeidung von Überhitzungen bei flexiblen, textilen Flächenheizelementen, die aus mindestens zwei sich gegenüberliegenden Kontaktleitern aus elektrisch leitfähigen, unisolierten Fasern oder Drähten bestehen, zwischen denen mehrere Heizleiter verlaufen, welche mit den Kontaktleitern elektrisch leitend verbunden sind.

### Stand der Technik

Aus der DE 4 101 290 sowie der DE 19 831 574 sind textile Flächenheizelemente mit mindestens zwei sich gegenüberliegenden Kontaktleisten aus elektrisch leitfähigen, unisolierten Fasern oder Drähten, zwischen denen mehrere aus einem elektrischem Widerstandsmaterial bestehenden unisolierte Heizleitern verlaufen, bekannt.

Diese Art von Flächenheizelementen werden in erster Linie für Sitzheizungen in Kraftfahrzeugen eingesetzt. Aufgrund von chemischen und mechanischen Einflüssen wie Wasser, Salz und Bewegung auf dem Sitz werden sowohl die Heizleiter als auch die Kontaktleiter im Laufe der Zeit angegriffen und lokal zerstört.

Werden Teile der Kontaktleiter zerstört, so ergeben sich Übergangawiderstände und damit lokale Wärmeentwicklungen entlang der Kontaktleisten die zu unzulässigen Erwärmungen des Heizelementes führen können.

Die DE 4 101 290 und G 90 075 19 offenbart ein Heizelement dessen mechanische Lebensdauer durch Kontaktleisten mit wellenförmigem Verlauf verlängert werden soll, was das Problem einer Überhitzung zwar mindert aber nicht verhindern kann. Gegen korrosive Angriffe auf metallische Leiter sind Oberflächenbeschichtungen aus Silber und Zinn bekannt, welche aber durch Elektrokorrosion bei Anwesenheit von Salz und Feuchtigkeit in Verbindung mit elektrischen Spannungen zerstört werden. Der Mechanismus der Zerstörung läuft dabei so ab, dass entweder die Leiter der Kontaktleisten durch ständige Biegung und Stauchung brechen und sich damit der Querschnitt der Kontaktleiste an der Knickstelle verjüngt oder aber die Kontaktleiter werden chemisch angegriffen und zersetzen sich oder aber der Übergangswiderstand von Heizleiter auf die Kontaktleiter erhöht sich, so dass vermehrt Wärmeleistung erzeugt wird. Auch der Einbau eines Temperaturfühlers kann bei den oben genannten Heizelementen die thermischen Probleme an den Kontaktleitern nicht ausschließen

DE 19831574 (C2) betrifft eine flexible, elektrische Sitzheizung, an die Elektroden für eine normale Beheizung und für ein Schnellheizfeld angeschlossen sind.

US 4,547,658 A befasst sich mit elektrischen Heizdrähten, welche gleichzeitig eine Temperaturüberwachung besitzen.

Daher ist es Aufgabe der vorliegenden Erfindung eine Überwachungsreinrichtung der eingangs genannten Art zu entwickeln, welche verhindert, dass das Heizelement an oder in der Nähe der Kontaktleiter so heiß wird, dass die zulässige thermische Grenztemperatur der umliegenden Materialien überschritten wird.

Erfindungsgemäß wird diese Aufgabe gelöst durch eine Kontroll- und Überwachungseinrichtung zur Vermeidung von Überhitzungen bei flexiblen, textilen Flächenheizelementen, die aus mindestens zwei sich gegenüberliegenden Kontaktleitern aus elektrisch leitfähigen, unisolierten Fasern oder Drähten bestehen, zwischen denen mehrere Heizleiter verlaufen, welche mit den Kontaktleitern elektrisch leitend verbunden sind, wobei ein Zusatzleiter über die Heizleiter gelegt ist und mit einer Auswerteeinheit gekoppelt ist, die mit einer Strom-Spannungsquelle für die Heizleiter zur Vermeidung von Überhitzungen zusammen wirkt.

Der Zusatzleiter trägt eine Isolierung aus Kunststoff oder Lack, welche bei bestimmungsmäßigem Gebrauch nicht schmilzt und somit verhindert, dass der Heizleiter und der Zusatzleiter elektrischen Kontakt bekommen. Es sind dabei auch Ausführungsformen denkbar, bei denen ein Detektionsleiter als Zusatzleiter zwei oder mehrere Kontaktleisten überwacht, wobei dieser von einer Kontaktleiste entlang der Heizleiter bis zur nächsten Kontaktleiste geführt wird.

Entsteht irgendwo im Bereich des Detektionsleiters eine ausreichend hohe Temperatur im Bereich der Kontaktleiste oder der über die Kontaktleiste verlaufenden Heizleiter, so schmilzt die Isolierung und der Detektionsleiter bekommt elektrischen Kontakt mit den darunter liegenden nicht isolierten Heiz- und/oder Kontaktleitern.

Diese elektrische Verbindung wird von der Auswerteeinheit, z.B. einem entfernten Steuergerät erfasst und das Heizelement wird vor Entstehung eines Brandes von der Strom-Spannungsquelle abgeschaltet. Vorzugsweise ist dieses Steuergerät auch gleichzeitig das Regelgerät für die Betriebstemperatur des Heizelements.

Die Merkmale in Anspruch 2 ermöglichen insbesondere den sicheren Betrieb von Heizelementen mit metallischen Kontaktleitern und untereinander verbundenen Heizleitern aus Kohlefasern. Da diese hohe Temperaturen bei Fehlstellen an der Kontaktleiste erzeugen, kann es aufgrund der hohen Schmelztemperatur der Kohlefasern zu erheblichen Schäden kommen.

Die Merkmale aus Anspruch 3 stellen sicher, dass der Zusatzleiter seinerseits den mechanischen Knick- und Stauchbelastungen gewachsen ist und nicht im Bereich der Kontaktleiste zerstört wird. Dies wird erfindungsgemäß durch einen elektrisch zwar nur mäßig leitenden Stahlleiter erreicht, der aber hervorragende mechanische Stabilität aufweist.

Die Merkmale aus Anspruch 5 und 6 stellen sicher, dass die Isolierung nicht schon beim Herstellungsprozess beschädigt wird, da in bestimmten Wirkverfahren spitze Nadeln eingesetzt werden, die die Isolierung verletzen können. Speziell Kohlefaser werden von den Nadeln durch die Isolierung hindurch bis zum Leiter gezogen, so dass ein unerwünschter elektrischer Kontakt hergestellt wird.

Die Merkmale aus Anspruch 7 und 8 verhindern eine Zerstörung des Zusatzleiters durch mechanische Beanspruchungen.

### Beschreibung der Erfindung

Im folgenden wird die Erfindung anhand mehrerer Ausführungsbeispiele erläutert. Es zelgen:
- Figur 1: Draufsicht auf ein erfindungsgemäßes flexibles Heizelement
- Figur 2: Darstellung eines Ausschnitts X des flexiblen Heizelements nach Fig. 1 als Querschnitt des Flächenheizelements im Bereich eines Kontaktleiters

Das Heizelement nach Fig. 1 besteht aus einem zweiteiligen textilen Flächenheizelement 4, dessen oberer Teil einen wellenförmig verlaufenden Heizleiter und dessen unterer Teil netzförmig angeordnete Heizleiter aufweisen.

An beiden Seitenrändern des flexiblen Heizelementes befindet sich ein Bereich von Kontaktleitern 3.1, 3.2, die über entsprechende Zuführungsleitungen 9, 10 mit einer Spannungsquelle (nicht dargestellt) verbunden sind.

Parallel zu den Kontaktleitern 3.1, 3.2 rum Innenbereich des I leizelementes ist je ein Zusatzleiter 1 in Form eines Detektionsleiters angeordnet. Im unteren Bereich des Heizelementes, etwa auf der Höhe der Zufuhrleitungen 9, 10 werden die Detektionsleiter zusammengeführt und mit einer Auswerteschaltung 11 verbunden.

Im vorliegenden Beispiel sind die Heizleiter 8.1, 8.2 als Carbonheizleiter und die Zusatzleiter 1 als geradlinig verlaufende Detektionsleiter ausgebildet. Diese Anordnung ist aber nicht zwingend, sondern sie kann fallweise auch abgewandelt werden durch metallische Heizleiter oder andere Heizleitermaterialien. Auch können die Zusatzleiter in jedem beliebigem Winkel über das Heizelement geführt werden, sie sollten jedoch außerhalb des Temperaturfühlerbereichs bleiben, der im vorliegenden Beispiel im unteren Anschlussende der Kontaktleiter durch einen Temperaturfühler 5 angedeutet Ist.

Aus Fig. 2 ist ein Ausschnitt des Heizelementes in Querschnittsform dargestellt. Hier liegen die Kontaktleiter 3 und die Carbonheizleiter 8 als Filamente vor. Der Zusatzleiter besteht aus einem Detektionsleiter 1 der in seinem Kern aus einem Stahlfilament 7 besteht, das mit einem Überzugsmaterial aus einer Schmelzisolierung 6 versehen ist. Wenn nun das Überzugsmaterial bei einer entsprechenden Temperatur der Carbonheizleiter 8 schmilzt, kommen die Stahlfilamente 7 in Kontakt mit den unter Strom stehenden Carbonheizleitern 8. Dadurch wird ein Signal zu der Auswerteschaltung 11 gegeben, so dass die Stromzuführung für das Heizelement unterbrochen werden kann. Damit ist die Gefahr einer Überhitzung des Heizelementes beseitigt.

Die erfindungsgemäße Überwachungseinrichtung besteht somit aus den Zusatzleitern in Form von Detektionsleitern 1 und der Auswerteschaltung 11. Sie ist daher verhältnismäßig leicht in ein Heizelement einzubringen und verursacht kaum zusätzliche Kosten. Aufgrund ihres einfachen Aufbaus ist die erfindungsgemäße Überwachungseinrichtung störunanfällig und bietet während der gesamten Lebensdauer eines Flächenheizelementes einen sicheren Schutz gegen übermäßige Erwärmung.

## Patentansprüche

1. Kontroll- und Überwachungseinrichtung zur Vermeidung von Schäden durch Überhitzungen bei flexiblen, textilen Flächenheizelementen, die aus mindestens zwei sich gegenüberliegenden Kontaktleitern (3.1, 3.2) aus elektrisch leitfähigen, unisolierten Fasern oder Drähten, zwischen denen mehrere Heizleiter (8) verlaufen, welche mit den Kontaktleitern (3.1, 3.2) und einer Strom-Spannungsquelle elektrisch leitend verbunden sind, und aus einem Grundmaterial bestehen, **dadurch gekennzeichnet, dass** mindestens ein elektrischer Zusatzleiter (1) entlang mindestens einem Kontaktleiter über die Heizleiter (8) geführt ist, wobei der Zusatzleiter (1) mit einem Überzugsmaterial elektrisch isoliert und mit einer elektrischen oder elektronischen Auswerteschaltung (11) verbunden ist, dass das Überzugsmaterial einen Schmelzpunkt oder Erweichungsintervall aufweist, das oberhalb der üblichen Heiztemperatur des Flächenheizelementes aber unterhalb einer zulässigen thermischen Grenztemperatur der umliegenden Materialien und des Grundmaterials (12) liegt, wobei im Falle einer Überhitzung das Überzugsmaterial schmilzt und die Heizleiter (8.1, 8.2) mit dem Zusatzleiter einen elektrischen Kontakt bilden, über den für die Kontrolle der Überhitzung ein Strom zur elektrischen oder elektronischen Auswerteeinheit fließt, die mit der Strom-Spannungsquelle verbunden ist.

2. Überwachungseinrichtung für Heizelemente nach Anspruch 1, **dadurch gekennzeichnet, dass** die Kontaktleiter (3.1, 3.2) aus metallischen Litzen und die Heizleiter (8.1, 8.2) aus sich in Abständen jeweils berührende wellenförmig verlaufende Kohlenfasern bestehen.

3. Überwachungseinrichtung nach einem der Ansprüche 1 und 2, **dadurch gekennzeichnet, dass** der Zusatzleiter (1) im Inneren aus einem Filament (7) aus Stahl besteht.

4. Überwachungseinrichtung nach einem der Ansprüche 1 bis 3, **dadurch gekennzeichnet, dass** die Isolierung (6) des Zusatzleiters (1) einen Schmelzpunkt zwischen 110°C. und 150°C aufweist.

5. Überwachungseinrichtung nach einem der Ansprüche 1 bis 4, **dadurch gekennzeichnet, dass** sowohl die Heizleiter (8.1, 8.2) als auch die Kontaktleiter (3.1, 3.2) in ein textiles Grundmaterial eingewirkt sind und der Zusatzleiter (1) nachträglich nach dem Wirkprozess auf die Heizleiter (8.1, 8.2) aufgebracht ist.

6. Überwachungseinrichtung nach einem der Ansprüche 1 bis 5, **dadurch gekennzeichnet, dass** sowohl die Heizleiter (8.1, 8.2) und die Kontaktleiter (3.1, 3.2) als auch der Zusatzleiter (1) auf ein textiles Grundmaterial (12) aufgenäht sind.

7. Überwachungseinrichtung nach einem der Ansprüche 1 bis 6, **dadurch gekennzeichnet, dass** der Zusatzleiter (1) wellenförmig in der Ebene des Heizelementes (4) verläuft.

8. Überwachungseinrichtung nach einem der Ansprüche 1 bis 7, **dadurch gekennzeichnet, dass** der Zusatzleiter (1) aus einem textilen Faden besteht, welcher in Richtung seiner Achse mit einem oder mehreren elektrisch leitenden Metallbändem umwickelt und anschließend isoliert ist.

9. Überwachungseinrichtung nach einem der Ansprüche 1 bis 8, **dadurch gekennzeichnet, dass** die Auswerteeinheit (11) mit einem Steuergerät für die Trennung der Strom-Spannungsquelle von den Zufuhrleitungen (9, 10) verbunden ist.

10. Überwachungseinrichtung nach einem der Ansprüche 1 bis 9, **dadurch gekennzeichnet, dass** das Steuergerät als Regelgerät für die Betriebstemperatur des Heizelementes ausgebildet ist.

## Claims

1. A controlling and monitoring device for avoiding damage through overheating in the case of flexible, textile surface heating elements which include at least two opposed contact conductors (3.1, 3.2), made of electrically conducting, non-insulated fibres or wires, between which there extends a plurality of heating conductors (8) which are electrically conductively connected to the contact conductors (3.1, 3.2) and to a current/voltage source, and which further include a base material, **characterised in that** at least one additional electric conductor (1) is positioned along at least one contact conductor over the heating conductors (8), wherein the additional conductor (1) is electrically insulated by a covering material and is connected to an electrical or electronic evaluation unit (11), and **in that** the covering material has a melting point or softening range which is above the usual heating temperature of the surface heating element, but below the permissible thermal limit temperature of the surrounding materials and of the base material (12), wherein, in the case of overheating, the coating material melts and the heating conductors (8.1, 8.2), together with the additional conductor, form an electrical contact through which an electric current flows to the electrical or electronic evaluation unit for the purpose of controlling overheating, which evaluation unit is connected to the current/voltage source.

2. A monitoring device for heating elements according to claim 1, **characterised in that** the contact conductors (3.1, 3.2) consist of stranded metal wires and the heating conductors (8.1, 8.2) consist of wave-shaped carbon fibres contacting one another at intervals.

3. A monitoring device according to any one of claims 1 and 2, **characterised in that** the core of the additional conductor (1) consists of a filament (7) made of steel.

4. A monitoring device according to any one of claims 1 to 3, **characterised in that** the melting point of the insulation (6) of the additional conductor (1) is between 110°C and 150°C.

5. A monitoring device according to any one of claims 1 to 4, **characterised in that** both the heating conductors (8.1, 8.2) and the contact conductors (3.1, 3.2) are knitted into a textile base material and the additional conductor (1) is applied to the heating conductors (8.1, 8.2) subsequent to the knitting process.

6. A monitoring device according to any one of claims 1 to 5, **characterised in that** the heating conductors (8.1, 8.2), the contact conductors (3.1, 3.2) and the additional conductor (1) are sewn onto a textile base material (12).

7. A monitoring device according to any one of claims 1 to 6, **characterised in that** the additional conductor (1) extends in a wave-like way in the plane of the heating element (4).

8. A monitoring device according to any one of claims 1 to 7, **characterised in that** the additional conductor (1) consists of a textile thread around which, in the direction of its axis, one or more electrically conducting metal strips are wound and which is provided with an insulation over the metal strips.

9. A monitoring device according to any one of claims 1 to 8, **characterised in that** the evaluation unit (11) is connected to a control unit for separating the current/voltage source from the supply lines (9, 10).

10. A monitoring device according to any one of claims 1 to 9, **characterised in that** the control unit is embodied as a closed-loop control unit for the closed-loop control of the operating temperature of the heating element.

## Revendications

1. Dispositif de contrôle et de surveillance destiné à éviter des dommages par surchauffe sur des éléments chauffants textiles plats et souples, lesquels sont constitués d'au moins deux conducteurs de contact (3.1, 3.2) se faisant face, formés de fibres ou de fils non isolés et électriquement conducteurs, et entre lesquels passent plusieurs conducteurs chauffants (8) reliés de façon électro-conductrice aux conducteurs de contact (3.1, 3.2) et à une source courant-tension, et d'un matériau de base, **caractérisé en ce qu'**au moins un conducteur électrique additionnel (1) est guidé le long d'au moins un conducteur de contact par-dessus les conducteurs chauffants (8), ledit conducteur additionnel (1) étant isolé électriquement avec un matériau de revêtement et relié à un circuit d'évaluation électrique ou électronique (11), **en ce que** le matériau de revêtement présente un point de fusion ou intervalle de ramollissement supérieur à la température de chauffage habituelle de l'élément chauffant plat, mais inférieur à une température limite thermique admissible des matériaux environnants et du matériau de base (12), le matériau de revêtement, en cas de surchauffe, entrant en fusion et les conducteurs chauffants (8.1, 8.2) formant avec le conducteur additionnel un contact électrique à travers lequel, de manière à contrôler la surchauffe, un courant flue vers l'unité d'évaluation électrique ou électronique, laquelle est reliée à la source courant-tension.

2. Dispositif de surveillance pour éléments chauffants selon la revendication 1, **caractérisé en ce que** les conducteurs de contact (3.1, 3.2) sont constitués de torons métalliques et les conducteurs chauffants (8.1, 8.2) de fibres de carbone s'étendant sous une forme ondulée et se touchant à intervalles.

3. Dispositif de surveillance selon une des revendications 1 et 2, **caractérisé en ce que** le conducteur additionnel (1) est constitué à l'intérieur d'un filament (7) en acier.

4. Dispositif de surveillance selon une des revendications 1 à 3, **caractérisé en ce que** l'isolation (6) du conducteur additionnel (1) présente un point de fusion compris entre 110 °C et 150 °C.

5. Dispositif de surveillance selon une des revendications 1 à 4, **caractérisé en ce que** les conducteurs chauffants (8.1, 8.2) ainsi que les conducteurs de contact (3.1, 3.2) sont incorporés dans un matériau de base textile et **en ce que** le conducteur additionnel (1) est appliqué ultérieurement, après le processus d'incorporation, sur les conducteurs chauffants (8.1, 8.2).

6. Dispositif de surveillance selon une des revendications 1 à 5, **caractérisé en ce que** les conducteurs chauffants (8.1, 8.2) et les conducteurs de contact (3.1, 3.2) ainsi que le conducteur additionnel (1) sont cousus sur un matériau de base textile (12).

7. Dispositif de surveillance selon une des revendications 1 à 6, **caractérisé en ce que** le conducteur additionnel (1) s'étend sous une forme ondulée dans le plan de l'élément chauffant (4).

8. Dispositif de surveillance selon une des revendications 1 à 7, **caractérisé en ce que** le conducteur additionnel (1) est constitué d'un fil textile qui, en direction de son axe, est enveloppé avec une ou plusieurs bandes métalliques électro-conductrices et ensuite isolé.

9. Dispositif de surveillance selon une des revendications 1 à 8, **caractérisé en ce que** l'unité d'évaluation (11) est reliée à un appareil de commande pour la séparation de la source courant-tension des lignes d'alimentation (9, 10).

10. Dispositif de surveillance selon une des revendications 1 à 9, **caractérisé en ce que** l'appareil de commande est conçu sous forme d'appareil de régulation pour la température de service de l'élément chauffant.
